# EUROPÄISCHE PATENTSCHRIFT

(11) **EP 0 084 878 B1**
(45) Veröffentlichungstag und Bekanntmachung des Hinweises auf die Patenterteilung: **05.04.1989**
(21) Anmeldenummer: 83100575.6
(22) Anmeldetag: 22.01.1983
(51) Int. Cl.: B07B 1/40

(54) **Siebverfahren und Vorrichtung zur Ausübung**
Sieving method and device for carrying it out
Procédé de tamisage et dispositif de mise en oeuvre

(30) Priorität: 27.01.1982 DE 3202528
(43) Veröffentlichungstag der Anmeldung: 03.08.1983
(73) Patentinhaber: Paul GmbH & Co. Metallgewebe- u. Filterfabrik, D-6497 Steinau 1 (DE)
(72) Erfinder: Sgaslik, Fritz, D-8400 Regensburg (DE)
(74) Vertreter: Munderich, Paul

(56) Entgegenhaltungen:
- DE-A- 2 609 683
- FR-A- 427 986
- FR-A- 2 404 479
- US-A- 2 617 533
- US-A- 3 070 230
- US-A- 3 565 251

## Beschreibung

Die Erfindung betrifft ein Siebverfahren, bei dem die dem Siebkasten vermittelten Schwingungen im wesentlichen senkrent zur Siebebene gerichtet sind, sowie eine Vorrichtung zur Ausübung dieses Verfahrens. Ein solches Siebverfahren und eine solche Vorrichtung sind schon z. B. aus der US-A-2 617 533 bekannt.

Die Erfindung bezieht sich also auf Schwingsiebe, bei denen Siebrahmen und Sieb gemeinsam gleichartige Schwingungen ausführen, wobei im wesentlichen freischwingende Siebe mit Antrieb durch Massenkraft oder auch Siebe mit begrenztem Hub mit Kurbel- oder Exzenterantrieb angesprochen werden.

Alle diese Antriebe vermitteln in horizontaler oder geringfügig geneigter Anordnung des Siebkastens heute vorzugsweise kreis- oder elipsenförmig gerichtete Schwingungen. Bei Resonanzbetrieb schwingt die Masse des Siebrahmens gegen federnde Elemente mit vorbestimmter Federkonstante, so daß die Eigenfrequenz und die kritische Drehzahl nach bekannten Regeln vorbestimmbar sind (vgl. z. B. LUEGER, Band 49, Seite 583).

Mit anderen Worten, das schwingende Grundsystem, d. h. der Siebkasten, kann also weitere schwingfähige Systeme, d. h. Resonatoren, anregen, wobei die Frequenz der Resonanzschwingungen des Resonators gleich der Frequenz der Eigenschwingungen des Grundsystems ist.

Da der Vorgang letztlich nicht verlustlos sein kann, nimmt der Resonator im Resonanzfalle die Energie auf, die zur Kompensation seiner Eigendämpfung benötigt wird, d. h., ein mehr oder weniger gro8er Teil der dem Grundsystem vermittelten Energie wird durch den Resonator absorbiert. Unabhängig von dieser Absorption wird der mechanische Wirkungsgrad der Schwingsiebe durch Anwendung des Resonanzprinzipes erheblich verbessert.

In diesem Zusammenhang ist festzuhalten, daß der Siebboden bzw. das Siebgewebe - sie werden bei dieser Betrachtung einheitlich als Siebboden angesprochen - auch bei nicht gegebener echter Ausbildung i.S. des Terminus technicus « Resonanzsieb •, bei Schwingsieben zu zusätzlichen Resonanzschwingungen durch das Grundsystem angeregt werden, deren Amplitude zu den Einspannstellen des Bodens im Siebkasten hin abnehmend ist, d. h., daß der Siebboden in diesen Fällen zu einem Resonator wird.

Selbstverständlich versucht man durch optimale Siebspannung dieses quasi « Eigenverhalten des Siebbodens in vernünftigen Grenzen zu halten, da Siebleistung und Siebverhalten über den gesamten Boden weitgehend gleichmäßig sein sollen.

Auf jeden Fall muß eine fallweise sorgfältige Abstimmung der Siebkonzeption im Hinblick auf die zu lösende Siebaufgabe stattfinden.

Es gibt zwar Siebe, denen ein relativ großer Anwendungsbereich zugeordnet sein kann, und die sich in der Praxis als Universalsiebe eingeführt haben. Doch auch die Möglichkeiten dieser Siebe sind letztlich begrenzt.

Dies gilt insbesondere für die Absiebung feinkörniger Stoffe unterhalb des 3 mm bzw. 2 mm Bereiches mit niedriger Siebkennziffer (Siebkennziffer Kv = vertikale Komponente der Siebbeschleunigung : Kv = bv/g)

Diese Kennziffer ist nach unten etwa bis zu 1,6 begrenzt, wobei bei einer scharfen Absiebung schwer siebbaren Gutes im allgemeinen Kv-Werte von 3 bis 3,5 anzusetzen sind. Desweiteren gelten einschränkende Bedingungen für feuchtes bzw. klebriges, d. h. starke Oberflächenkräfte ausweisendes Feingut. Hier hilft man sich gemäß der bereits angezogenen Literaturstelle mit Erwärmung des Siebbelages und Verdampfung des Wassers, wobei das Sieb im allgemeinen als elektrischer Widerstand benützt wird. Diese Methoden sind jedoch aufwendig und sie führen zumindest nicht alleine mit Sicherheit zur Entfernung bzw. Vermeidung entstehender Siebverschmierungen.

Dies berücksichtigend ist es Aufgabe dieser Erfindung, ein Verfahren nach der eingangs beschriebenen Art zu nennen, das auf mechanischem Weg den Siebdurchgang für feuchtes oder zu starker Haftung neigendes Feingut durch kontinuierlichen Abbau der Siebverschmierungen wesentlich verbessert. wobei diese Verbesserung auch die Siebwilligkeit bei niedriger Kv -Zahl fördern soll.

Desweiteren wird eine Vorrichtung zur Ausübung dieses Verfahrens vorgeschlagen.

Die erfindungsgemäße Lösung des Verfahrens sieht vor, daß die dem Siebkasten vermittelten Schwingungen unterhalb der Siebebene senkrecht zur Schwingungsebene und senkrecht zur Richtung des Siebgutüberlaufes angeordnete, auf im Siebkasten befestigten Auflagen liegende Flachfedern zu Resonanzschwingungen anregen, deren wirksame Amplituden im wesentlichen einseitig zum Siebboden gerichtet sind, und daß die Flachfedern zusätzlich zu ihrer vertikal gerichteten Bewegung innerhalb eines vorbestimmten Wanderabstandes horizontal hin- und herwandern.

Die Anregung von unterhalb des Siebbodens mit Abstand zu diesem angeordneten Flachfedern zu senkrecht gegen dessen Ebene gerichteten Schwingungen führt zu einer entsprechend der Frequenz des Systems erfolgenden Stoßbeaufschlagung des Siebbodens von unten.

Diese verhindert oder reduziert zumindest im wesentlichen Umfang die Tendenz des Gutes zur Bildung von Verschmierungen und zu Anhaftungen in den Siebdurchgängen.

Aufgrund der Eigenschwingung des Siebbodens und der von einem mittleren Bereich des Bodens ausgehenden Verringerung der Amplitudenhöhe zu den Einspannrändern hin, stellen sich senkrecht zur Richtung des Siebgutüberlaufes hin gerichtete Kraftkomponenten ein, durch die die Federn entsprechend dem gewählten Wanderabstand, dessen Länge im Rahmen dieser Entwicklung mit 2 % bis 10 % - bezogen auf die Siebbreite - als ausreichend erkannt wurde, hinund herbewegt werden.

Ob und inwieweit bei dieser hin- und hergehenden Querbewegung das eigene Federverhalten dieser Auflägefedern mit die jeweiligen Richtungsumkehrung bestimmt, konnte bis jetzt noch nicht endgültig belegt werden ; die Annahme eines Zusammenhanges erscheint jedoch wahrscheinlich und gerechtfertigt.

Eine zur Ausübung des Verfahrens geeignete Siebmaschine sieht vor, daß im Siebrahmen senkrecht zur Richtung des Siebgutüberlaufes, unterhalb des Siebbodens mit Abstand angeordnete Querstäbe als Auflage für im wesentlichen Zickzack geformte Flachfedern vorgesehen sind,

daß die V-förmig zusammengeführten Schenkel jeder Flachfeder in ihren Endbereichen um ca. 90°, hierbei führend über die Querstäbe greifend, abgebogen sind, und

daß die Länge der Flachfedern etwas kürzer als die lichte Breite des Siebrahmens ist und diese in Richtung der Querstäbe verschiebbar ausgebildet sind.

Die Abbiegung der V-förmig zusammengeführten Schenkel der Flachfedern um etwa 90° ermöglicht deren einfache Führung auf den Querstäben, wobei selbstverständlich zwischen dem Außenabstand zweier Stäbe und der übergreifenden Feder ein die freie Bewegung der Federn ermöglichendes Spiel zu berücksichtigen ist.

Zum weiteren Aufbau der Siebmaschine wird vorgeschlagen, daß die V-förmig zusammengeführten Schenkel jeder Flachfeder in ihren Endbereichen ineinander greifen und hierbei jeweils drei Querstäbe zwei Flachfedern aufliegen.

Diese Anordnung der Flachfedern ermöglicht deren praktisch lückenlose, gleichmäßige Verteilung über die untere Fläche des Siebbodens.

Zur Federausbildung wird vorgeschlagen, da8 die jeweils zueinander gerichteten Schenkel der Flachfedern durch einen etwa parallel zu den Querstäben verlaufenden Querabschnitt ineinander überführen.

Selbstverständlich ist es auch möglich, die Federn so auszubilden, daß die jeweils zueinander gerichteten Schenkel der Flachfedern durch einen bogenförmig ausgebildeten Querabschnitt ineinander überführen. Auch jede andere geformte Windungsumlenkung, z. B. eine spitzförmige, ist praktikabel und möglich.

Desweiteren resultiert aus dieser Ausbildung eine Vermeidung von Steckkorn und insgesamt betrachtet, praktisch die Erhaltung der aktiven Ausgangsoberfläche, d. h. bei gleicher Leistung ist eine kleinere Siebgröße möglich bzw. bei Aufrechterhaltung der Siebgröße, eine größere Leistung möglich.

Die Flächenbelastung ist geringer im Vergleich zu den bisherigen Reinigungsvorrichtungen (z. B. Klopfvorrichtungen).

Auch die manuelle Reinigung des Siebes entfällt in aller Regel.

Die Erfindung wird durch die beigefügte zeichnerische Darstellung einer beispielsweisen Ausführung näher erläutert.
Figur 1 zeigt eine perspektivische Darstellung des Siebkastens, wobei ein Ausschnitt aus dem Siebboden die Anordnung der Flachfedern erkennen läßt. Desweiteren ist die Schwingebene (Kreis- oder Elipsenschwinger) und die Richtung des Siebgutüberlaufes durch Pfeile dargestellt.
Figur 2 zeigt einen Teilausschnitt aus Figur 1, wobei die Anordnung und die Formgebung der Flachfedern vergrößert dargestellt sind und die Richtung der den Flachfedern vermittelten Resonanzschwingungen sowie die senkrecht zu diesen verlaufenden, hinund hergehenden Wanderbewegungen dieser Federn durch Pfeile ausgewiesen sind.
Figur 3 zeigt eine Draufsicht in Richtung 11/11 gemäß Figur 4 auf den Siebkasten.
Figur 4 zeigt den Schnitt I/I aus Figur 3 bei stillstehender Siebmaschine.
Figur 5 zeigt den Schnitt I/I aus Figur 3 bei angetriebener Siebmaschine.

Im Siebrahmen 1 ist der die Siebebene bildende Siebboden 2 in üblicher Weise gespannt angeordnet. Zwischen den in Richtung des Siebgutüberlaufes 5 weisenden Rahmenteilen des Siebrahmens 1 sind unterhalb des Siebbodens 2 Stäbe 3 in einem die wirksame Höhe der Resonanzschwingungsamplituden der Flachfedern 4 berücksichtigenden Abstand zur Unterseite des Siebbodens 2 befestigt. Die Querstäbe 3 dienen damit zur Auflage und Führung der Flachfedern 4. Diese sind im wesentlichen Zickzack-förmig ausgebildet, wobei im Falle dieses Beispieles jeweils die beiden zueinander gerichteten Schenkelenden des Federdrahtes durch einen verbindenden Querabschnitt ineinander überführen.

Der Querabschnitt kann auch bogenförmig ausgebildet sein, sofern nichteine mehr oder weniger scharfe Knickformung der Schenkel zueinander vorgezogen wird.

Der Siebrahmen 1 wird durch einen Kreis- bzw. Elipsenschwingantrieb in die erforderliche, in senkrechter Ebene zum Antrieb gerichtete Schwingbewegung 6 versetzt, die ihrerseits die Flachfedern 4 zur Resonanzschwingung 7 anregen.

Die Flachfedern 4 sind kürzer als die sie tragenden Querstäbe 3, so daß entsprechend der Differenz aus dem Lichtmaß zwischen den durch Querstäbe 3 verbundenen Rahmenteilen des Siebrahmens 1 und der Länge der Flachfedern 4 sich ein Wanderabstand 8 ergibt, über dessen Länge die Flachfedern 4 bei angetriebener Siebmaschine hin- und herwandern.

Im Rahmen dieses Beispiels wird ein Sieb mit einer lichten Weite von 370 mm, eine Länge der Federn 4 von 358 mm bei einer Drahtstärke von 1,5 mm und einem Schenkelwinkel von jeweils 5° senkrecht zur Längsrichtung der Federn angenommen.

Die Querstäbe 3 weisen einen Durchmesser von 10 mm auf und sind im Abstand von 36 mm zueinander angeordnet (handelsüblicher gezogener Rundstahl).

Es handelt sich bei den in diesem Beispiel erwähnten Dimensionierungsangaben lediglich um einen Vorschlag.

## Patentansprüche

1. Siebverfahren, bei dem die dem Siebkasten vermittelten Schwingungen im wesentlichen senkrecht zur Siebebene gerichtet sind, dadurch gekennzeichnet, daß diese Schwingungen unterhalb der Siebebene senkrecht zur Schwingungsebene (6) und senkrecht zur Richtung des Siebgutüberlaufes (5) angeordnete, auf im Siebkasten befestigten Auflagen liegende Flachfedern (4) zu Resonanzschwirgungen (7) anregen, deren wirksame Amplituden im wesentlichen einseitig zum Siebboden (2) gerichtet sind, und daß die Flachfedern (4) zusätzlich zu ihrer vertikal gerichteten Bewegung (7) innerhalb eines vorbestimmten Wanderabstandes (8) horizontal hin- und herwandern.

2. Siebmaschine zur Ausübung des Verfahrens nach Anspruch 1, dadurch gekennzeichnet, daß im Siebrahmen (1) senkrecht zur Richtung des Siebgutüberlaufes (5), unterhalb des Siebbodens (2) mit Abstand angeordnete Querstäbe (3) als Auflage für im wesentlichen Zickzack geformte Flachfedern (4) vorgesehen sind, daß die V-förmig zusammengeführten Schenkel jeder Flachfeder (4) in ihren Endbereichen um ca. 90°, hierbei führend über die Querstäbe (3) greifend, abgebogen sind, und daß die Länge der Flachfedern (4) etwas kürzer als die lichte Breite des Siebrahmens (1) ist und diese in Richtung der Querstäbe (3) verschiebbar ausgebildet sind.

3. Siebmaschine nach Anspruch 2, dadurch gekennzeichnet, daß die V-förmig zusammengeführten Schenkel jeder Flachfeder (4) in ihren Endbereichen ineinandergreifen und hierbei jeweils drei Querstäben (3) zwei Flachfedern (4) aufliegen.

4. Siebmaschine nach Anspruch 2 und 3, dadurch gekennzeichnet, daß die jeweils zueinander gerichteten Schenkel der Flachfedern (4) durch einen etwa parallel zu den Querstäben (3) verlaufenden Querabschnitt ineinander überführen.

5. Siebmaschine nach Anspruch 2 und 3, dadurch gekennzeichnet, daß die jeweils zueinander gerichteten Schenkel der Flachfedern (4) durch einen bogenförmig ausgebildeten Querabschnitt ineinander überführen.

## Claims

1. Sieving method wherein the oscillations imparted to the sieve box extend essentially vertically to the sieve plane, characterized in that these oscillations incite flat springs (4) arranged below the sieve plane vertically to the oscillation plane (6) and vertically to the direction of the sieving material overflow (5) on supports fixed within the sieve box to perform resonant modes (7) whose effective amplitudes extend essentially unilaterally of the sieve bottom (2) and that the flat springs (4) in addition to their vertically directed motion (7) travel to and for horizontally within a predetermined travelling space (8).

2. Sieving device for carrying out the method according to claim 1, characterized in that within the sieve frame (1) vertically to the direction of the sieving material overflow (5) cross bars (3) spaced from one another are provided below the sieve box (2) as supports for flat springs (4) of essentially zigzag shape, that the legs joined in V-manner of each flat spring (4) are bent off in their end portions by about 90°, grasping the cross bars (3) as guides, and that the length of the flat springs (4), which are formed so as to be displaceable in the direction of the cross bars (3), is slightly shorter than the inner width of the sieve frame (1).

3. Sieving device according to claim 2, characterized in that the legs joined in V-manner of each flat spring (4) in their end portions inter-engage, two flat springs (4) each resting on three cross bars (3).

4. Sieving device according to claims 2 and 3, characterized in that the legs directed towards one another of the flat springs (4) lead over into one another by a transverse portion extending about parallelly to the cross bars (3).

5. Sieving device according to claims 2 and 3, characterized in that the legs directed towards one another of the flat springs (4) lead over into one another by a bow-shaped transverse portion.

## Revendications

1. Procédé de tamisage dans lequel les vibrations imprimées au caisson de tamisage sont dirigées, pour l'essentiel, perpendiculairement au plan du tamis, caractérisé par le fait que ces vibrations répercutent sur des ressorts aplatis (4) qui reposent sur des soutiens fixés dans le caisson de tamisage et qui sont disposés au-dessous du plan de tamisage, perpendiculairement au plan (6) des vibrations et perpendiculairement à la direction du déversoir (5) du produit tamisé, des vibrations résonantes (7) dont les amplitudes efficaces sont dirigées, pour l'essentiel, d'un côté par rapport au fond (2) du tamis ; et que les ressorts aplatis (4) accomplissent, en plus de leur mouvement (7) dirigé verticalement, un va-et- vient horizontal dans les limites d'une distance d'excursion (8) prédéterminée.

2. Machine de tamisage pour la mise en oeuvre du procédé selon la revendication 1, caractérisée par le fait que des barrettes transversales (3) disposées, dans le cadre de tamisage (1), perpendiculairement à la direction du déversoir (5) du produit tamisé et au-dessous du fond (2) du tamis, à distance de ce dernier, sont prévues en tant que soutien pour des ressorts aplatis (4) principalement configurés en zigzag ; que les branches de chaque ressort aplati (4), convergeant en forme de V, sont coudées d'environ 90° dans leurs régions extrêmes, en emprisonnant alors par-dessus les barrettes transversales (3) avec effet de guidage ; et que la longueur des ressorts aplatis (4) est légèrement plus courte que la largeur intérieure du cadre de tamisage (1), lesdits ressorts étant réalisés avec faculté de coulissement dans la direction des barrettes transversales (3).

3. Machine de tamisage selon la revendication 2, caractérisée par le fait que les branches de chaque ressort aplati (4), qui convergent en forme de V, s'imbriquent les unes dans les autres par leurs régions extrêmes, deux ressorts aplatis (4) reposant alors respectivement sur trois barrettes transversales (3).

4. Machine de tamisage selon les revendications 2 et 3, caractérisée par le fait que les branches des ressorts aplatis (4), respectivement dirigées les unes vers les autres, se confondent les unes dans les autres par l'intermédiaire d'une région transversale qui s'étend à peu près parallèlement aux barrettes transversales (3).

5. Machine de tamisage selon les revendications 2 et 3, caractérisée par le fait que les branches des ressorts aplatis (4), respectivement dirigées les unes vers les autres, se confondent les unes dans les autres par l'intermédiaire d'une région transversale de réalisation arquée.
